# EUROPÄISCHE PATENTSCHRIFT

(11) **EP 1 760 024 B1**
(45) Veröffentlichungstag und Bekanntmachung des Hinweises auf die Patenterteilung: **07.07.2010**
(21) Anmeldenummer: 06018392.8
(22) Anmeldetag: 02.09.2006
(51) Int. Cl.: B65H 75/44

(54) **Tragbare Schlauch- oder Kabeltrommel**
Portable hose or cable reel
Dévidoire portatif de tuyau ou câble

(30) Priorität: 06.09.2005 DE 102005042155
(43) Veröffentlichungstag der Anmeldung: 07.03.2007
(73) Patentinhaber: Hugo Brennenstuhl GmbH & Co. KG, 72074 Tübingen-Pfrondorf (DE)
(72) Erfinder: Brennenstuhl, Hugo, 72074 Tübing (DE)
(74) Vertreter: Vogler, Bernd

(56) Entgegenhaltungen:
- EP-A- 1 564 174
- EP-A1- 1 103 509
- DE-A1- 19 504 674
- DE-A1- 19 963 879
- DE-U1- 8 526 244
- DE-U1- 20 101 195
- DE-U1- 29 504 913
- DE-U1- 29 716 825
- JP-A- 2000 313 567
- NL-A- 7 606 868
- US-A- 975 245
- US-A- 4 577 809
- US-A1- 1 537 637
- US-A1- 3 381 704
- US-A1- 2003 015 617

## Beschreibung

Die Erfindung betrifft eine tragbare Schlauch- oder Kabeltrommel, mit einem an einem Standgestell um eine Trommelachse drehbar gelagerten Trommelkörper, der einen Wickelraum zum Aufwickeln eines Schlauchs oder eines Kabels aufweist, wobei an einem oberen Bereich des Standgestells ein sich im Wesentlichen parallel zur Trommelachse erstreckender Handgriff zum Greifen mit der Hand angeordnet ist, dem eine Führungseinrichtung zur Führung des Schlauchs oder des Kabels zugeordnet ist, wobei die Führungseinrichtung wenigstens ein Führungselement aufweist, das den Schlauch oder das Kabel beim Aufwickelvorgang untergreift, wobei das Führungselement von einem, den Trommelkörper im Wesentlichen parallel zum Handgriff übergreifenden, den Schlauch oder das Kabel beim Aufwickelvorgang unmittelbar führenden Führungsstab gebildet ist, der eine sich durchgehend, im Wesentlichen über die Breite des Wickelraums hinweg erstreckende Quergleitfläche für den Schlauch, das Kabel od. dgl. aufweist, und wobei das Standgestell einen Vertikalabschnitt aufweist, von dem im wesentlichen rechtwinkelig der Handgriff absteht, wobei an wenigstens einem Endbereich des Handgriffs, beabstandet vom Vertikalabschnitt, wenigstens ein vom Handgriff ausgehendes, sich im Wesentlichen senkrecht zum Handgriff erstreckendes Verbindungsteil zur Verbindung von Führungsstab und Handgriff angeordnet ist.

Die US 4,577,809 offenbart eine Aufwickelvorrichtung für ein elektrisches Kabel, die ein Gestell in Form eines einzelnen Holmes besitzt, der ein Fußteil und ein Handgriff an einander entgegengesetzten Endbereichen aufweist. An dem Vertikalabschnitt zwischen dem Fußteil und dem Handgriff ist eine Haspel drehbar gelagert, auf die das elektrische Kabel durch händisch eingeleitete Rotationsbewegung auf die Haspel aufwickelbar ist. Vor dem Aufwickeln auf die Haspel wird das Kabel noch über eine unterhalb des Handgriffs angeordnete Führungsrolle geführt.

Die JP 2000-313567 offenbart eine Schlauchtrommel, mit einem rahmenartigen Gestell, an dessen Oberseite eine Art Handgriff und mit dem Handgriff verbunden ein Führungsstab zur Führung des Schlauchs beim Aufwickeln auf die Schlauchtrommel angeordnet ist. Der Führungsstab erstreckt sich im Wesentlichen über die Breite des Wickelraums.

Die DE 295 04 913 U1 offenbart eine Hilfseinrichtung zum Aufwickeln von Kabeln, deren Standgestell zwei Fußstützen, einen Vertikalabschnitt und einen oberhalb des Trommelkörpers befindlichen Handgriffabschnitt besitzt. Die Führung des Kabels beim Aufwickeln erfolgt dabei über die auf eine der Fußstützen lösbar zu montierende Hilfseinrichtung.

Aus der DE 297 16 825 U1 ist eine Vorrichtung zur Kabelführung für Kabeltrommeln bekannt, die aus zwei Befestigungshalbschalen besteht und an einen Standfuß der Kabeltrommel angebracht werden kann.

Eine tragbare Schlauch- oder Kabeltrommel ist auch aus der DE 201 01 195 U1 bekannt, die sich mit dem Problem befasst, dass beim Aufwickeln eines Wasserschlauchs auf einen Schlauchwickler vorhandenes Restwasser mit aufgewickelt wird, wodurch der gesamte Schlauchwickler relativ schwer wird. Ferner kann sich durch das verbleibende Restwasser Moos auf der Innenwandfläche des Schlauchs bilden. Um diesem Problem Abhilfe zu schaffen, schlägt die DE 201 01 195 U1 vor, eine Schlauchquetscheinheit in Form eines parallel zum Handgriff verlaufenden Stangenelementes vorzusehen, sodass der Wasserschlauch beim Aufwickeln zwischen Griff und Stangenelement bzw. einer auf dem Stangenelement drehbar angeordneten Buchse ausgequetscht wird. Im Schlauch vorhandenes Restwasser wird also herausgedrückt.

In der DE 199 63 879 A1 ist beispielsweise eine Führungseinrichtung offenbart, die am Fußbügel des Standgestells angebracht ist. Dabei ist das Abwickeln des Kabels jedoch umständlich, da die normale Abwickelrichtung nach oben gerichtet ist, das Kabel jedoch hier zunächst durch die am Fußbügel angebrachte Führung laufen muss, bis es dann nach oben gezogen werden kann.

In der DE 101 15 664 C2 ist eine Kabelführung für eine Kabeltrommel der eingangs erwähnten Art offenbart, die im Bereich des Handgriffs angeordnet ist und eine, an einem Vertikalabschnitt des Standgestells über Befestigungsmittel befestigte Führungsschiene aufweist, an der eine Halterung geführt ist, an der ihrerseits ein Öse zur Führung des Kabels angeordnet ist.

Aufgabe der Erfindung ist es, eine tragbare Schlauch- oder Kabeltrommel der eingangs erwähnten Art zu schaffen, die eine einfach und kostengünstig herstellbare Führungseinrichtung zum Führen eines Schlauchs, eines Kabels od. dgl. aufweist, mit der sich der aufzuwickelnde Schlauch, das aufzuwickelnde Kabel od. dgl. schnell und zuverlässig, also mit gutem Aufwickelergebnis aufwickeln lässt.

Diese Aufgabe wird erfindungsgemäß durch eine tragbare Schlauch- oder Kabeltrommel mit den Merkmalen des unabhängigen Anspruchs 1 gelöst. Weiterbildungen der Erfindung sind in den Unteransprüchen dargestellt.

Die erfindungsgemäße tragbare Schlauch- oder Kabeltrommel zeichnet sich dadurch aus, dass an beiden Endbereichen des Handgriffs Verbindungsteile angeordnet sind, die einstückig mit dem Handgriff ausgebildet sind und zusammen mit diesem einen gabelartigen Grundkörper bilden, wobei der Führungsstab einenends am einen und andernends am anderen Verbindungsteil gelagert ist, und wobei der Handgriff als Aufsteckteil zum Aufstecken auf einen Horizontalabschnitt des Standgestells ausgebildet ist.

Im Vergleich zu der doch recht aufwendigen, viele Bauteile aufweisenden Führungseinrichtung gemäß der DE 101 15 664 C2, ist die Erfindung wesentlich einfacher gestaltet, da hier nur der Führungsstab zwingend notwendig ist. Ein solcher Führungsstab lässt sich in einfacher Weise also mithin kostengünstig herstellen. Dadurch, dass sich die Quergleitfläche des Führungsstabs im Wesentlichen über die Breite des Wickelraums erstreckt, ist gewährleistet, dass der Schlauch oder das Kabel gleichmäßig, also über die gesamte Breite des Wickelraums aufgewickelt werden kann. Der Schlauch bzw. das Kabel kann also beim Aufwickeln auf der Quergleitfläche hin- und hergleiten bzw. rutschen, so dass ein gleichmäßiges Aufwickeln gewährleistet ist. Bei der in der letztgenannten Druckschrift offenbarten Kabelführung ist ein solches Quergleiten nicht möglich selbst wenn man annimmt - dies ist in der DE 101 15 664 C2 jedoch nicht zweifelsfrei offenbart -, dass die dort beschriebene Halterung sich entlang der Führungsschiene bewegen kann, ist der dort gezeigte Aufwickelvorgang doch wesentlich unkomfortabler, da gar nicht gewährleistet ist, dass sich die Halterung beim Aufwickeln selbsttätig in der Führungsschiene bewegt, was dann wiederum zu einem zeitraubenden Nachstellen von Hand oder, falls dies nicht durchgeführt wird, zu einem ungleichmäßigen Aufwickeln des Schlauchs, des Kabels od. dgl. führt. Dieses Problem tritt bei der erfindungsgemäßen tragbaren Schlauch- oder Kabeltrommel nicht auf, da hier das Kabel bzw. der Schlauch unmittelbar auf dem Führungsstab hin- und hergleiten kann.

Der Führungsstab ist nicht direkt am Vertikalabschnitt des Standgestells befestigt, sondern an den Verbindungsteilen.

Die Verbindungsteile sind einstückig mit dem Handgriff verbunden, so dass sie beispielsweise bei der Herstellung des Handgriffs mit angeformt werden können.

In besonders bevorzugter Weise ist der Führungsstab lösbar an den Verbindungsteilen befestigbar. Dadurch ist es möglich, den Führungsstab bei Bedarf abzunehmen, beispielsweise um einen besseren Tragkomfort beim Tragen der Schlauch- oder Kabeltrommel zu erreichen. Auch ist ein abnehmbarer Führungsstab dann hilfreich, falls der Schlauch bzw. das Kabel ausgewechselt werden soll.

Damit der Führungsstab sich nicht unbeabsichtigt von den Verbindungsteilen lösen kann, sind Rastmittel vorgesehen, über die der Führungsstab unverlierbar am Verbindungsteil verrastbar und bei Bedarf wieder freigebbar ist.

Um die Reibung zwischen dem auf der Quergleitfläche des Führungsstabs hin- und hergleitenden Schlauch bzw. Kabel od. dgl. so gering wie möglich zu halten, kann der Führungsstab über Drehlagermittel drehbar an den Verbindungsteilen gelagert sein. Dadurch ist es möglich, dass in Aufwickelrichtung keine Gleitreibung sondern die einen geringeren Reibungskoeffizienten aufweisende Rollreibung vorherrscht. Dies schont zum einen die Oberfläche des Führungsstabs und zum anderen den Schlauch- bzw. Kabelmantel. In bevorzugter Weise handelt es sich bei den Drehlagermitteln um am Führungsstab oder an den Verbindungsteilen ausgebildete Gleitlager. Es sind selbstverständlich auch andere Lagerarten denkbar, beispielsweise Kugellager od. dgl.. Besonders bevorzugt sind die Gleitlager jeweils von einer, einen drehbeweglichen, insbesondere zylindrisch ausgebildeten Endbereich des Führungsstabs aufnehmenden Ausnehmung im zugeordneten Verbindungsteil gebildet. Alternativ ist es möglich, am zugeordneten Verbindungsteil einen von dessen Innenseite im Wesentlichen senkrecht abstehenden Lagerzapfen vorzusehen, der in eine dementsprechend geformte Öffnung am Führungsstab eingreift, wobei der Führungsstab dann drehbar auf dem Zapfen gelagert ist. Die Ausnehmung kann eine zur Oberseite des zugeordneten Verbindungsteils hin offene Ein- bzw. Ausführöffnung für den Führungsstab und in Richtung zur Unterseite des zugeordneten Verbindungsteils einen, einen Lagersitz für den Führungsstab bildenden, zur Unterseite geschlossenen Endbereich aufweisen.

Alternativ ist es möglich, Drehlagermittel vorzusehen, die weder zum verbindungsteil noch zum Führungsstab gehören, also separate Bauteile sind.

Es sind an beiden Endbereichen des Handgriffs Verbindungsteile angeordnet, die zusammen mit dem Handgriff einen gabelartigen, insbesondere U-förmigen Grundkörper bilden, wobei der Führungsstab einenends an einem und andernends am anderen Verbindungsteil gelagert ist. Der Grundkörper kann also bei montiertem Führungsstab zu einem Art Rahmen ergänzt werden. Haltegriff und die beiden Verbindungsteile sind einstückig ausgebildet.

Der Handgriff ist als Aufsteckteil zum Aufstecken auf einen Horizontalabschnitt, insbesondere Querholm, des Standgestells ausgebildet. Es ist möglich, dass der Handgriff dann bei Bedarf wieder von diesem Horizontalabschnitt abgezogen werden kann, jedoch ist es bevorzugt, den Handgriff unlösbar am Horizontalabschnitt zu befestigen.

Gemäß einer Weiterbildung der Erfindung besteht der Handgriff und/oder die Verbindungsteile und/oder der Führungsstab aus Kunststoff. In bevorzugter Weise werden die vorgenannten Bauteile mittels Kunststoffspritzgießen hergestellt.

Ein bevorzugtes Ausführungsbeispiel der Erfindung ist in den Zeichnungen dargestellt und wird im folgenden näher erläutert. Die Zeichnungen zeigen:
- Figur 1: eine Seitenansicht des bevorzugten Ausführungsbei- spiels der erfindungsgemäßen tragbaren Schlauch- oder Kabeltrommel,
- Figur 2: eine Vorderansicht auf die Schlauch- oder Kabel- trommel von Figur 1,
- Figur 3: eine Draufsicht auf die Schlauch- oder Kabeltrommel von Figur 1,
- Figur 4: eine perspektivische Ansicht des Handgriffs samt Verbindungsteilen und Führungsstab, wobei der Füh- rungsstab in von den Verbindungsteilen abgenommenem Zustand (strichpunktierte Linien) und im montierten Zustand (durchgezogene Linien) dargestellt ist,
- Figur 5: eine Hinteransicht des Handgriffs von Figur 1,
- Figur 6: eine Draufsicht auf den Handgriff von Figur 4 und
- Figur 7: eine Vorderansicht auf den Handgriff von Figur 7 mit Teilschnitt entlang der Linie VII-VII von Figur 6.

Die Figuren 1 bis 3 zeigen ein bevorzugtes Ausführungsbeispiel der erfindungsgemäßen tragbaren Schlauch- oder Kabeltrommel 11. Diese besitzt ein an einem Standgestell 12 um eine Trommelachse 13 drehbar gelagerten Trommelkörper 14, der seinerseits aus einer den Schlauch, das Kabel 18 od. dgl. aufnehmenden Wickelwelle 15 und die Wickelwelle 15 zu beiden Enden abschließende Trommeldeckel 16a, 16b mit gegenüber der Wickelwelle 15 deutlich größerem Durchmesser besteht. Der Trommelkörper 14 kann aus Gummi-, Kunststoff- oder Metall-, insbesondere Stahlmaterial bestehen.

Die einander gegenüberliegenden Innenseiten der beiden Trommeldeckel 16a, 16b begrenzen einen Wickelraum 17 zum Aufwickeln des Schlauchs, des Kabels 18 od. dgl.. Der Einfachheit halber wird im folgenden die Schlauch- oder Kabeltrommel lediglich Kabeltrommel 11 genannt.

Das Standgestell 12 besteht aus einem Fuß 19, über den die Kabeltrommel 11 standsicher auf dem Untergrund abgestellt werden kann. An den Fuß 19 schließt sich, insbesondere einstückig mit diesem verbunden, ein Vertikalabschnitt 20 an, der oberhalb der Trommeldeckel 16a, 16b in einen sich im Wesentlichen parallel zur Trommelachse 13 erstreckenden Horizontalabschnitt 21 insbesondere einstückig übergeht. An diesem Horizontalabschnitt 21 ist ein als Aufsteckteil ausgebildeter Handgriff 22 ausgebildet, der auf den Horizontalabschnitt 21 aufgesteckt ist.

An dem vorderen der beiden Trommeldeckel 16b befindet sich ein Steckdosenbereich 23 mit einer bestimmten Anzahl an Steckdosen 24, beispielsweise drei oder vier an der Zahl. Am hinteren Trommeldeckel 16a verläuft der zuvor erwähnte Vertikalabschnitt 20 des Standgestells 12. Ferner befindet sich am vorderen Trommeldeckel 16b noch wenigstens ein Drehgriff 25 über den der Trommelkörper 14 zum Zwecke des Auf- bzw. Abwickelns des Kabels 18 in Drehbewegung versetzbar ist. Es sind hier in beispielhafter Weise drei insbesondere mit gleichem Winkelabstand zueinander angeordnete Drehgriffe 25 vorgesehen. Die Drehgriffe 25 sind vorzugsweise als Zapfen ausgebildet, die einstückig mit dem vorderen Trommeldeckel 16b ausgebildet sind und von diesem im Wesentlichen senkrecht abstehen.

Dem Handgriff 22 ist eine Führungseinrichtung 26 zur Führung des Kabels 18 zugeordnet, wobei die Führungseinrichtung 26 ein Führungselement in Form eines Führungsstabes 27 aufweist, der das zu führende Kabel 18 beim Aufwickelvorgang untergreift. Der Führungsstab 27 übergreift den Trommelkörper 14 im Wesentlichen parallel zum Handgriff 22. Das aufzuwickelnde Kabel 18 wird unmittelbar vom Führungsstab 27 geführt, wobei der Führungsstab 27 eine sich durchgehend, im Wesentlichen über die Breite des Wickelraums 17 hinweg erstreckende Quergleitfläche 28 für das Kabel 18 aufweist. Der Führungsstab 27 ist vorzugsweise als zylindrischer Körper mit durchgehend glatter Oberfläche ausgebildet.

Zur Verbindung von Führungsstab 27 und Handgriff 22 dienen zu beiden Seiten des Handgriffs 22 im Wesentlichen rechtwinkelig von diesem abstehende Verbindungsteile 29a, 29b, die gabelartig nach vorne abstehen und mit dem Handgriff 22 zusammen einen in etwa U-förmigen Grundkörper 30 bilden. Handgriff 22 und die beiden Verbindungsteile 29a, 29b bestehen aus Kunststoff und sind einstückig aneinander angeformt, insbesondere werden die Verbindungsteile 29a, 29b bei der Herstellung des Handgriffs 22 gleich mit angeformt. Auch der Führungsstab 27 ist in bevorzugter Weise aus Kunststoffmaterial hergestellt.

Wie insbesondere in Figur 5 dargestellt, besitzt der Handgriff 22 an seiner Unterseite einen ergonomisch an die Fingerform angepassten Griffbereich 31. Wie bereits erwähnt ist der Handgriff 22 als Aufsteckteil ausgebildet und besitzt daher eine Durchgangsöffnung, mit der er auf den Horizontalabschnitt 21 des Standgestells 12 aufsteckbar ist. Ferner befindet sich am Handgriff 22 ein halbschalenartiges Krümmerteil 32, dessen Krümmung an die Biegung zwischen dem Vertikalabschnitt 20 und dem Horizontalabschnitt 21 des Standgestells 12 angepasst ist, wobei dieses Krümmerteil 32 insbesondere einstückig mit dem Handgriff 22 verbunden ist.

Die vom Handgriff 22 abstehenden Verbindungsteile 29a, 29b besitzen in Richtung ihres jeweiligen haltegrifffernen Endes einen sich verengenden Querschnitt und schließen jeweils mit einem runden Endabschnitt ab. An den sich gegenüberliegenden Innenseiten 33a, 33b der beiden Verbindungsteile 29a, 29b befindet sich jeweils eine Ausnehmung 45a, 45b zur Aufnahme des einen bzw. des anderen Endes des Führungsstabes 27. Die Ausnehmungen 45a, 45b sind derart gestaltet, dass der Führungsstab 27 bei Bedarf von den Verbindungsteilen 29a, 29b wieder lösbar ist, so dass eine bequeme Handhabung des Kabels 18 möglich ist, beispielsweise um dieses auszutauschen, zu warten od. dgl.. Der Führungsstab 27 kann über Rastmittel 50 (Figur 6) an den Verbindungsteilen 29a, 29b unverlierbar verrastbar sein. Die Rastmittel 50 können den Ausnehmungen 45a, 45b zugeordnet und derart ausgebildet sein, dass der Führungsstab 27 bei Bedarf wieder freigebbar ist.

Damit die Reibung zwischen dem zu führenden Kabel 18 und dem Führungsstab 27 beim Aufwickeln in Aufwickelrichtung nicht zu groß wird, sind Drehlagermittel in Form von Gleitlagern 34 vorgesehen, durch die der Führungsstab 27 drehbar an den Verbindungsteilen 29a, 29b gelagert ist. Die Gleitlager 34 werden dabei durch die beiden an den gegenüberliegenden Innenseiten 33a, 33b der Verbindungsteile 29a, 29b angeordneten Ausnehmungen 45a, 45b gebildet. Dabei bilden die in Richtung der Unterseiten der Verbindungsteile 29a, 29b liegenden, zur Unterseite geschlossene Endbereiche jeweils einem Lagersitz 35 mit runder Form, in dem die zylindrischen Enden des Führungsstabs 27 drehbar gleitend gelagert sind.

Wie insbesondere in Figur 4 dargestellt, sind die Ausnehmungen 45a, 45b zu den jeweiligen Oberseiten 36a, 36b der beiden Verbindungsteile 29a, 29b offen und besitzen Ein- bzw. Ausführöffnungen 37a, 37b für den Führungsstab 27. Der Führungsstab 27 kann also von oben her über die Ein- bzw. Ausführöffnungen 37a, 37b in die Ausnehmungen 45a, 45b gelangen und liegt dann im montierten Zustand drehbaren an den Lagersitzen 35 an. Dabei wird der Führungsstab 27 über seine eigene Gewichtskraft und die Gewichtskraft des über den Führungsstab 27 auf dessen Quergleitfläche 28 hin- und hergleitenden Kabels 18 nach unten also mithin in dessen Lagersitze 35 gedrückt. Dadurch wird verhindert, dass der Führungsstab 27 durch das aufzuwickelnde Kabel 18 unbeabsichtigt von den Verbindungsteilen 29a, 29b gelöst wird.

Wie insbesondere in den Figuren 2 und 3 dargestellt, erstreckt sich die Quergleitfläche 28 des Führungsstabes 27 im Wesentlichen über die Breite des Wickelraums 17. Damit das Kabel 18 beim Aufwickeln nicht vom Führungsstab 27 rutscht, sind zu beiden Enden der Quergleitfläche 28, also mithin des Führungsstabes 27, Anschläge vorgesehen, die hier durch die beiden Verbindungsteile 29a, 29b selber gebildet sind. Wie insbesondere in Figur 2 zu sehen, schließen die beiden Außenseiten der Verbindungsteile 29a, 29b mit den jeweils zugeordneten Trommeldeckeln 16a, 16b im Wesentlichen ab, wobei in Folge der Breite der jeweiligen Verbindungsteile 29a, 29b die tatsächlich zur Verfügung stehende Quergleitfläche 28 sich lediglich zwischen den beiden Innenseiten der Verbindungsteile 29a, 29b selber erstreckt und mithin der volle Wickelraum bzw. die Breite des Trommelkörpers 14 nicht vollständig ausgenutzt ist. Es ist jedoch auch möglich, den Abstand der beiden Verbindungsteile 29a, 29b derart zu bemessen, dass praktisch die gesamte Breite des Wickelraums 17 ausnutzbar ist. Der Abstand zwischen dem Führungsstab 27 im montierten Zustand und dem Handgriff 22 ist derart bemessen, dass ein am Kabelende angebrachter herkömmlicher Stecker nicht durch den zwischen Führungsstab 27 und Handgriff 22 gebildeten Zwischenraum hindurchpasst, also mithin ein Wickelanschlag durch das Anschlagen des Steckers gegeben ist. Damit wird verhindert, dass der Stecker beim Aufwickeln um die Trommel umläuft und möglicherweise unbeabsichtigt auf den Untergrund aufschlägt, wodurch der Stecker beschädigt werden kann.

Zum Aufwickeln des Kabels 18 wird der Führungsstab 27, falls dieser noch nicht montiert ist, von oben her in die Ein- bzw. Ausführöffnung 37a, 37b an den beiden Verbindungsteilen 29a, 29b eingeführt und gelangt in die Ausnehmungen 45a, 45b und schließlich an die jeweiligen Lagersitze 35. Dort wird der Führungsstab 27 über die Rastmittel 50 eingerastet, so dass er sich nicht unbeabsichtigt von den Verbindungsteilen 29a, 29b lösen kann. Danach wird der Aufwickelvorgang gestartet, in dem der Trommelkörper 14 durch eine über die Drehgriffe 25 eingeleitete Drehbewegung in Rotation versetzt wird. Beim Aufwickeln gleitet das Kabel 18 auf der Quergleitfläche 28 des Führungsstabs 27 hin und her, so dass ein gleichmäßiges Aufwickeln auf den Trommelkörper 14 ermöglicht wird. Durch die drehbare Lagerung des Führungsstabes 27 wird die Reibung zwischen dem Kabel 18 und der Oberfläche des Führungsstabs 27 in Aufwickelrichtung relativ gering gehalten, so dass auch der Aufwickelwiderstand relativ gering ist. Das Ende des Aufwickelvorgangs ist dann erreicht, wenn ein am Ende des Kabels 18 befestigter Stecker anschlägt.

## Patentansprüche

1. Tragbare Schlauch- oder Kabeltrommel, mit einem an einem Standgestell (12) um eine Trommelachse (13) drehbar gelagerten Trommelkörper (14), der einen Wickelraum (17) zum Aufwickeln eines Schlauchs, eines Kabels (18) od. dgl. aufweist, wobei an einem oberen Bereich des Standgestells (12) ein sich im wesentlichen parallel zur Trommelachse (13) erstreckender Handgriff (22) zum Umgreifen mit der Hand angeordnet ist, dem eine Führungseinrichtung (26) zur Führung des Schlauchs, des Kabels (18) od. dgl. zugeordnet ist, wobei die Führungseinrichtung (26) wenigstens ein Führungselement aufweist, das den Schlauch, das Kabel (18) od. dgl. beim Aufwickelvorgang untergreift, wobei das Führungselement von einem, den Trommelkörper (14) im Wesentlichen parallel zum Handgriff (22) übergreifenden, den Schlauch oder das Kabel (18) beim Aufwickelvorgang unmittelbar führenden Führungsstab (27) gebildet ist, der eine sich durchgehend, im Wesentlichen über die Breite des Wickelraums (17) hinweg erstreckende Quergleitfläche (28) für den Schlauch, das Kabel (18) od. dgl. aufweist, und wobei das Standgestell (12) einen Vertikalabschnitt (20) aufweist, von dem im Wesentlichen rechtwinkelig der Handgriff (22) absteht, wobei an wenigstens einem Endbereich des Handgriffs (22), beabstandet vom vertikalabschnitt (20), wenigstens ein vom Handgriff (22) ausgehendes, sich im Wesentlichen senkrecht zum Handgriff (22) erstreckendes Verbindungsteil (29a, 29b) zur Verbindung von Führungsstab (27) und Handgriff (22) angeordnet ist, **dadurch gekennzeichnet, dass** an beiden Endbereichen des Handgriffs (22) Verbindungsteile (29a, 29b) angeordnet sind, die einstückig mit dem Handgriff (22) ausgebildet sind und zusammen mit diesem einen gabelartigen Grundkörper (30) bilden, wobei der Führungsstab (27) einenends am einen und andernends am anderen Verbindungsteil (29a, 29b) gelagert ist, und wobei der Handgriff (22) als Aufsteckteil zum Aufstecken auf einen Horizontalabschnitt (21) des Standgestells (12) ausgebildet ist.

2. Trommel nach Anspruch 1, **dadurch gekennzeichnet, dass** der Führungsstab (27) über Rastmittel (50) an den Verbindungsteilen (29a, 29b) unverlierbar verrastbar und bei Bedarf wieder freigebbar ist.

3. Trommel nach einem der Ansprüche 1 oder 2, **dadurch gekennzeichnet, dass** der Führungsstab (27) über Drehlagermittel (45a, 45b) drehbar an den Verbindungsteilen (29a, 29b) gelagert ist.

4. Trommel nach Anspruch 3, **dadurch gekennzeichnet, dass** die Drehlagermittel von am Führungsstab (27) oder an den verbindungsteilen (29a, 29b) ausgebildeten Gleitlagern (34) gebildet ist.

5. Trommel nach Anspruch 4, **dadurch gekennzeichnet, dass** die Gleitlager (34) jeweils von einer, einen drehbeweglichen, insbesondere zylindrisch ausgebildeten Endbereich des Führungsstabes (27) aufnehmenden Ausnehmung (45a, 45b) im zugeordneten Verbindungsteil (29a, 29b) gebildet sind.

6. Trommel nach Anspruch 5, **dadurch gekennzeichnet, dass** die Ausnehmung (45a, 45b) eine zur Oberseite des zugeordneten Verbindungsteils (29a, 29b) hin offene Ein- bzw. Ausführöffnung (37a, 37b) für den Führungsstab (27) und in Richtung zur Unterseite des zugeordneten Verbindungsteils (29a, 29b) einen, einen Lagersitz (35) für den Führungsstab (27) bildenden, zur Unterseite geschlossenen Endbereich aufweist.

7. Trommel nach einem der vorhergehenden Ansprüche, **dadurch gekennzeichnet, dass** am Handgriff (22) ein halbschalenartiges Krümmerteil (32) angeordnet ist, dessen Krümmung an die Biegung zwischen Vertikalabschnitt (20) und Horizontalabschnitt (21) des Standgestells (12) angepasst ist und dort im montierten Zustand des Handgriffs (22) zu liegen kommt.

8. Trommel nach Anspruch 7, **dadurch gekennzeichnet, dass** das Krümmerteil (32) einstückig mit dem Handgriff (22) verbunden ist.

9. Trommel nach einem der vorhergehenden Ansprüche, **dadurch gekennzeichnet, dass** der Handgriff (22) und/oder die Verbindungsteile (29a, 29b) und/oder der Führungsstab (27) aus Kunststoff bestehen.

## Claims

1. Portable hose or cable drum with a drum body (14) mounted rotatably on a stand (12) around a drum axis (13) and having a winding space (17) for the winding up of a hose, a cable (18) or the like, wherein there is provided on an upper section of the stand (12) a handle (22) for gripping with the hand and extending substantially parallel to the drum axis (13) and to which is assigned a guiding device (26) for guiding the hose, cable (18) or the like, wherein the guiding device (26) has at least one guide element which engages beneath the hose, cable (18) or the like during the winding process, wherein the guide element is formed by a guide rod (27) which overlaps the drum body (14) substantially parallel to the handle (22) and directly guides the hose or cable (18) during the winding process and has a transverse sliding surface (28) for the hose, cable (18) or the like extending substantially over the width of the winding space (17), and wherein the stand (12) has a vertical section (20) from which the handle (22) projects substantially at right-angles, wherein there is provided on at least one end section of the handle (22), with clearance from the vertical section (20), at least one connecting part (29a, 29b) originating from and extending substantially at right-angles to the handle (22), for the connection of the guide rod (27) and the handle (22), **characterised in that** connecting parts (29a, 29b) are provided at both end sections of the handle (22) and are integral with the handle (22), together with which they form a fork-like base body (30), wherein the guide rod (27) is mounted at one end on the one connecting part (29a, 29b) and at the other end on the other connecting part (29a, 29b), and wherein the handle (22) is designed as a push-on part for pushing on to a horizontal section (21) of the stand (12).

2. Drum according to claim 1, **characterised in that** the guide rod (27) may be held captive on the connecting parts (29a, 29b) by latching means (50) and may be released as required.

3. Drum according to either of claims 1 or 2, **characterised in that** the guide rod (27) is mounted rotatably on the connecting parts (29a, 29b) via pivot bearing means (45a, 45b).

4. Drum according to claim 3, **characterised in that** the pivot bearing means are formed by sliding bearings (34) formed on the guide rod (27) or on the connecting parts (29a, 29b).

5. Drum according to claim 4, **characterised in that** the sliding bearings (34) are each formed by a rotatable, in particular cylindrical, end section of the recess (45a, 45b) in the assigned connecting part (29a, 29b) which accommodates the guide rod (27).

6. Drum according to claim 5, **characterised in that** the recess (45a, 45b) has an insertion and removal opening (37a, 37b) for the guide rod (27), open towards the top of the assigned connecting part (29a, 29b) and, in the direction towards the underside of the assigned connecting part (29a, 29b), has an end section closed towards the underside and forming a bearing seat (35) for the guide rod (27).

7. Drum according to any of the preceding claims, **characterised in that** the handle (22) is provided with a half-shell-like elbow part (32) with a curvature matched to the bend between the vertical section (20) and the horizontal section (21) of the stand (12), and which comes to rest there with the handle (22) in the fitted state.

8. Drum according to claim 7, **characterised in that** the elbow part (32) is joined integrally to the handle (22).

9. Drum according to any of the preceding claims, **characterised in that** the handle (22) and/or the connecting parts (29a, 29b) and/or the guide rod (27) are made of plastic.

## Revendications

1. Enrouleur de tuyau ou de câble, comprenant un corps d'enrouleur (14) monté pivotant autour d'un axe d'enrouleur (13) sur un pied (12) et présentant un emplacement d'enroulement (17) pour enrouler un tuyau, un câble (18) ou similaires, dans lequel, au niveau d'une partie supérieure du pied (12) est disposée une poignée (22) s'étendant substantiellement en parallèle à l'axe d'enrouleur (13), prévue pour être saisie par la main et à laquelle est associé un dispositif de guidage (26) pour guider le tuyau, le câble (18) ou similaires, dans lequel le dispositif de guidage (26) présente au moins un élément de guidage passant sous le tuyau, le câble (18) ou similaires lors de l'opération d'enroulement, dans lequel l'élément de guidage est formé par une tige de guidage (27) passant sur le corps d'enrouleur (14) de façon substantiellement parallèle à la poignée (22) et guidant directement le tuyau ou le câble (18) lors de l'opération d'enroulement, ladite tige présentant une surface de glissement transversale (28) s'étendant de façon continu, substantiellement sur la largeur de l'emplacement d'enroulement (17) pour le tuyau, le câble (18) ou similaires, et dans lequel le pied (12) présente une portion verticale (20) de laquelle la poignée (22) dépasse de façon substantiellement perpendiculaire, dans lequel, au niveau d'au moins une zone d'extrémité de la poignée (22), à distance de la portion verticale (20), est disposée au moins une pièce de raccordement (29a, 29b) partant de la poignée (22) et s'étendant de façon substantiellement perpendiculaire à la poignée (22), pour raccorder la tige de guidage (27) et la poignée (22), **caractérisé en ce qu'**au niveau des deux zones d'extrémité de la poignée (22) des pièces de raccordement (29a, 29b) sont disposées qui sont réalisées d'un seul tenant avec la poignée (22) et forment conjointement avec celle-ci un corps de base (30) de type fourche, dans lequel la tige de guidage (27) est logée par une extrémité au niveau de ladite une pièce de raccordement et par l'autre extrémité au niveau de ladite autre pièce de raccordement (29a, 29b), et dans lequel la poignée (22) est réalisée comme une pièce emboîtable à emboîter sur une portion horizontale (21) du pied (12).

2. Enrouleur selon la revendication 1, **caractérisé en ce que** la tige de guidage (27) peut être verrouillée de façon imperdable par l'intermédiaire de moyens d'arrêt (50) sur les pièces de raccordement (29a, 29b) et de nouveau libérée en cas de besoin.

3. Enrouleur selon l'une quelconque des revendications 1 ou 2, **caractérisé en ce que** la tige de guidage (27) est montée en rotation sur les pièces de raccordement (29a, 29b) par l'intermédiaire de moyens formant palier glissant (45a, 45b).

4. Enrouleur selon la revendication 3, **caractérisé en ce que** les moyens formant palier glissant sont formés par des paliers glissants (34) réalisés sur la tige de guidage (27) ou sur les pièces de raccordement (29a, 29b).

5. Enrouleur selon la revendication 4, **caractérisé en ce que** les paliers glissants (34) sont formés respectivement par un évidement (45a, 45b) dans la pièce de raccordement associée (29a, 29b), recevant une zone d'extrémité de la tige de guidage (27), mobile en rotation, réalisée en particulier de façon cylindrique.

6. Enrouleur selon la revendication 5, **caractérisé en ce que** l'évidement (45a, 45b) présente une ouverture d'entrée ou de sortie (37a, 37b) ouverte vers la face supérieure de la pièce de raccordement (29a, 29b), pour la tige de guidage (27), et présente en direction de la face inférieure de la pièce de raccordement associée (29a, 29b) une zone d'extrémité formant un siège de palier (35) pour la tige de guidage (27) et fermée vers la face inférieure.

7. Enrouleur selon l'une quelconque des revendications précédentes, **caractérisé en ce que** sur la poignée (22) est disposée une pièce coudée (32) de type demi-coque dont le coude est adapté à la courbure entre la portion verticale (20) et la portion horizontale (21) du pied (12) et vient se loger à cet endroit à l'état monté de la poignée (22).

8. Enrouleur selon la revendication 7, **caractérisé en ce que** la pièce coudée (32) est raccordée d'un seul tenant à la poignée (22).

9. Enrouleur selon l'une quelconque des revendications précédentes, **caractérisé en ce que** la poignée (22) et/ou les pièces de raccordement (29a, 29b) et/ou la tige de guidage (27) sont composées de matière plastique.
